# FASCICULE DE BREVET EUROPEEN

(11) **EP 0 501 926 B1**
(45) Date de publication et mention de la délivrance du brevet: **02.04.1997**
(21) Numéro de dépôt: 92830036.7
(22) Date de dépôt: 30.01.1992
(51) Int. Cl.: A47B 88/00, A47B 88/04

(54) **Tiroir coulissant sur roulement dont le fond est constitué d'une base portante en forme de cuvette, moulée en plastique**
Mit Laufrollen versehene Schublade deren Boden aus einer wannenförmigen Trapplatte besteht
Sliding drawer with rolls whose bottom comrpises a holder basis in the form of a bowl

(30) Priorité: 01.02.1991 IT MC910008
(43) Date de publication de la demande: 02.09.1992
(73) Titulaire: COMPAGNUCCI - S.P.A., I-60030 Santa Maria Nuova (AN) (IT)
(72) Inventeur: Compagnucci, Rossano, I-60027 Osimo (AN) (IT)
(74) Mandataire: Baldi, Claudio

(56) Documents cités:
- EP-A- 0 037 034
- GB-A- 1 133 966

## Description

La présente demande de brevet pour invention industrielle a pour objet un tiroir coulissant sur roulement dont le fond est constitué d'une base portante en forme de cuvette, moulée en plastique

La conception constructive du tiroir en objet n'a aucun précédent dans ce créneau de la technique qui aujourd'hui est principalement fondée sur deux systèmes de fabrication.

Le premier, qui est plus ancien et traditionnel, est surtout utilisé dans la réalisation de tiroirs entièrement en bois et où l'action portante est confiée au châssis constitué de quatre parois latérales qui sont fixées entre elles avec des systèmes de raccordement aptes à assurer une résistance et sûre jonction entre les différentes parties.

Les parois latérales présentent à l'intérieur, près de leur bord inférieur, une petite rainure longitudinale apte au logement du panneau de fond qui de cette manière est encastré au centre des quatre parois latérales du tiroir.

Les coulisses de support et glissement du tiroir sont vissées à l'externe des deux parois latérales de gauche et de droite du tiroir; celles-ci glissent sur des roues qui tournent à folle dans des contre-coulisses de support qui sont vissées sur les parois internes du meuble qui contient le tiroir.

Cette technique constructive qui, même si réalisée industriellement peut être définie du type artisanal, a été récemment dépassée par un nouveau système de fabrication de qualité technologique élevée et qui est particulièrement adapté pour des productions standard en très grande série; ce système prévoit l'utilisation de deux parois latérales en tôle fonctionnant en tant que structures portantes pour tous les autres composants du tiroir.

En détail, le bord supérieur des susdites parois latérales en tôle résulte plié vers l'externe afin de pouvoir se coupler et glisser sur les roulements de la contre-coulisse, en éliminant ainsi les frais de fabrication et installation des coulisses illustrées dans le premier système.

Le bord longitudinal inférieur des susdites parois latérales en tôle pliée a la presse présente des ailettes pliées en équerre vers l'interne de manière à pouvoir fonctionner en tant que taquets de supports et d'ancrage du panneau qui constitue le fond du tiroir; de même aux extrémités postérieure et frontale des susdites parois en tôle, des crochets externes sont prévus et sur lesquels en pose et visse les panneaux de fermeture antérieure et postérieure du tiroir.

Le brevet GB-A-1133966 décrit un autre tiroir déjà connu, du type quadrangulaire, préférablement moulé en une seule pièce de matériel plastique, caractérisé en ce qu'il présente trois bords inclinés qui permettent d'encastrer l'un dans l'autre plusieurs tiroirs superposés, de manière à en réduire l'encombrement global en hauteur en cas de transport.

Le tiroir selon l'invention charge complètement la conception des deux techniques constructives susmentionnées, du moment que la fonction portante est attribuée, ce qui n'avait jamais été réalisé auparavant, au fond du tiroir qui est réalisé dans ce but en forme de cuvette monolithique, moulée en matériel plastique.

Cette cuvette devient l'élément d'accrochage et de support de tous les autres composants et accessoires du tiroir, permettant ainsi des agencements différents et spéciaux de manière à pouvoir ainsi réaliser, à partir d'une structure portante identique, différents modèles de tiroirs comme par exemple tiroirs porte-casseroles, tiroirs porte-bouteilles, tiroirs pour dossiers de bureau, etc...

Plus spécifiquement, ce type de cuvette ayant une forme quadrangulaire présente une paroi frontale lisse sur laquelle poser et appliquer le panneau de fermeture frontale du tiroir, tandis que les trois autres parois latérales, toutes légèrement inclinées vers le centre, sont finies supérieurement par une aile externe plate qui délimite la cuvette sur le trois côtés, comme un étrier.

Cette cuvette présente inférieurement un réseau de nervures aptes à conférer le rigide nécessaire à la surface du fond de la cuvette, tandis que le long des trois autres ailes externes susdites seront réalisés, pendant la phase de moulage, des trous ou des fiches cylindriques et verticales pour l'ancrage au moyen de vis ou par force des éléments de fermeture latérale du tiroir.

Sur les deux parois latérales de la cuvette, celle de droite et celle de gauche, on réalise les coulisses de support et glissement moulées en une seule pièce avec la cuvette même; les susdites coulisses étant destinées, comme d'habitude, à se coupler, en interposant des roulements tournant à fol, à leurs respectives contre-coulisses fixes qui sont appliquées à l'interne des parois du meuble qui contient le tiroir.

Dans une version alternative du tiroir selon l'invention, les susdites coulisses de support et glissement pourraient être simplement appliquées successivement à l'externe de parois latérales du tiroir; dans ce cas les parois de gauche et de droite de la cuvette présentent une série de larges côtes verticales, quelques unes équipées de chevilles qui forjettent horizontalement, d'autres équipées de trous circulaires à axe horizontal; les susdites chevilles doivent être utilisées en tant que fiches de centrage afin de pouvoir rapidement et exactement placer la coulisse de glissement du tiroir, ainsi que les autres éléments de la coulisse même, tandis que les vis de fixation de la coulisse seront vissées dans les trous susmentionnés.

Il est donc encore plus évident maintenant combien la conception constructive du tiroir selon l'invention est innovatrice et révolutionnaire par rapport aux techniques antérieures du moment qu'elle exploite la cuvette ayant un fond portant en plastique qui incorpore les coulisses et sur laquelle cuvette sont fixées tous les autres composants du tiroir.

Pour une explication plus claire, la description de l'invention se poursuit référence aux dessins annexés qui sont reportés uniquement à titre illustratif et non limitatf et où:
- la fig. 1 est une représentation axonométrique de la cuvette portante selon l'invention et utilisée par le tiroir;
- la fig. 2 est la susdite cuvette vue du haut;
- la fig. 3 est une section sur un plan vertical transversal de la paroi de gauche de la susdite cuvette qui met en évidence de quelle manière le groupe coulisse et contre-coulisse pour le glissement des roulements du tiroir soit placé à l'externe des parois latérales de la cuvette quand cette dernière est réalisée dans la version ayant les coulisses appliquées successivement;
- la fig. 4 est une vue latérale de la cuvette en objet qui prévoit l'utilisation de coulisses du type appliqué successivement;
- la fig. 5 est la section de la cuvette en objet selon le plan V-V de la fig. 1.

Référence les susdites figures, le tiroir selon l'invention est réalisé à partir d'une cuvette portante de fond (1), moulée en une seule pièce de matériel plastique.

Cette cuvette, dont le plan est quadrangulaire, présente une paroi frontale (2) parfaitement verticale, tandis que les trois autres parois sont légèrement inclinées vers le centre.

Plus précisément, les parois latérales (3) opposées à celle postérieure (4) sont finies supérieurement par une aile externe horizontale, les trois ailes formant un étrier périmétral (5).

Le long du susdit étrier (5) sont réalisées, selon le type d'agencement du tiroir, une série de fiches verticales (6) comme celles illustrées dans les dessins annexés, ainsi que des trous; il est évident que l'étrier (5) devra être équipé de fiches verticales (6) chaque fois que les parois latérales de fermeture du tiroir résultent équipées de trous le long du bord inférieur et dans lesquels on enfilera les susdites fiches (6); l'étrier (5) sera au contraire équipé de trous quand la fixation de la structure latérale de fermeture du tiroir s'effectue au moyen de vis.

Dans la forme préférée de réalisation illustrée à la fig. 1, la cuvette de fond (1) sort de la phase de moulage déjà équipée des deux coulisses latérales de support et de glissement (1a) réalisées dans le même matériel et pendant la même phase de fabrication de la cuvette (1).

Si au contraire on prévoit l'utilisation de coulisses conventionnelles appliquées successivement, on réalise pendant la phase de moulage, à l'externe des parois (3) de la cuvette (1), des couples de niches (3a) ainsi que des côtes verticales (3b) qui, outre à fonctionner en tant que raidisseurs, servent surtout pour offrir à la coulisse "G" des zones de support et ancrage ayant une surface parfaitement verticale.

Plus précisément les niches (3a) abritent une cheville qui forjette (3c) et que l'on utilise en tant que fiche de centrage pour le placement précis et rapide de la coulisse "G" ainsi que pour un support sûr de la coulisse même, cette dernière étant fixée de manière stable au moyen de vis introduites dans les trous (3d) des côtes (3b).

La paroi frontale de la cuvette (1), au contraire, présente des trous (7) en correspondance desquels introduire les vis de fixation du panneau de fermeture frontale du tiroir.

La susdite paroi frontale est aussi équipée d'une ou plusieurs chevilles (8) de référence pour le centrage précis et rapide du panneau de fermeture frontale du tiroir.

La cuvette (1) présente dans sa partie inférieure un réseau de côtes de raidissement (9).

## Revendications

1. Tiroir coulissant sur roulement, du type équipé extérieurement de rails latéraux, caractérisé en ce qu'il comprend:
- une cuvette de fond portante (1), de forme quadrangulaire et moulée en une seule pièce de matière plastique dont les parois latérales opposées (3) ainsi que la paroi postérieure (4) finissent supérieurement par des ailes externes horizontales formant ensemble un étrier périmétral (5), qui s'arrête seulement en correspondance de la paroi frontale (2) de la cuvette (1), parfaitement verticale;
- deux parois opposées de fermeture latérale et une paroi de fermeture postérieure fixées sur le susdit étrier périmétral (5), le long duquel sont réalisés, pendant le moulage de la cuvette (1), des trous ou des fiches verticales (6) pour le fixage des trois parois de fermeture susdites;
- une paroi de fermeture antérieure, fixée sur la face externe de la paroi frontale (2) de la cuvette (1), présentant des trous (7) e des fiches (8), respectivement pour le fixage et le centrage de cette paroi de fermeture frontale.

2. Tiroir coulissant sur roulement, selon la revendication 1, caractérisé en ce que les parois latérales opposées (3) et celle postérieure (4) présentent une légère inclination vers le centre de la cuvette (1).

3. Tiroir coulissant sur roulement, selon la revendication 1, caractérisé en ce que les parois latérales (3) de la cuvette de fond (1) présentent extérieurement une coulisse en plastique (1a) réalisée dans le mêmê matériel et pendant la mêmê phase de moulage de la cuvette.

4. Tiroir coulissant sur roulement, selon la revendication 1, caractérisé en ce que les parois latérales (3) de la cuvette de fond (1) présentent extérieurement des couples de niches (3a) ainsi que des nervures verticales (3b), les premières abritant un cheville forjettant horizontalement (3c), tandis que les deuxièmes ayant un trou horizontal (3d).

5. Tiroir coulissant sur roulement, selon la revendication 1, caractérisé en ce que la cuvette de fond (1) présente inférieurement un réseau de nervures de raidissement (9).

## Claims

1. A drawer sliding on wheels of the type fitted externally with lateral tracks characterised by:
- a supporting quadrangular bottom tray (1) moulded in a single piece in plastic material whose opposing side walls (3) and rear wall (4) terminate at the top with external horizontal wings forming a perimeter flange (5) which is interrupted only at the front wall (2) of tray (1); said front wall (2) being perfectly vertical:
- two opposing lateral closing walls and a back closing wall, fixed above said perimeter flange (5) on which during moulding of the tray (1) holes and/or vertical pins (6) are realised for fixing the three closing walls;
- a front closing wall fixed on the external face of the front wall (2) of tray (1) having holes (7) and pins (8) for fixing and centering said front closing wall respectively.

2. A drawer sliding on wheels according to claim (1) characterised in that the opposing lateral walls (3) and the rear wall (4) are slightly inclined towards the centre of tray (1).

3. A drawer sliding on wheels according to claim 1) characterised in that the side walls (3) of the bottom tray (1) are externally fitted with a plastic guide (1a) made of the same material and during the same moulding phase as tray (1).

4. A drawer sliding on wheels according to claim 1 characterised in that the lateral walls (3) of bottom tray (1) are externally fitted with a pair of notches (3a) and vertical ribbing (3b), the former housing a horizontal projecting pin (3c) and the latter having a horizontal hole (3d).

5. A drawer sliding on wheels according to claim 1 characterised in that the bottom tray (1) is fitted at the bottom with a reticule of stiffening ribbing (9).

## Patentansprüche

1. Auf Rädern laufender Schubkasten mit Schienen auf den Außenseiten, dadurch gekennzeichnet, daß er folgende Teile umfaßt:
- tragendes Bodenbecken (1), viereckig, in einem Stück aus Kunststoff gepreßt, dessen gegenüberliegende Seitenwände (3) und rückwärtige Wand (4) oben in waagrechten Außenflügeln enden, die einen umlaufenden Flansch bilden (5), der nur an der vorderen, vollkommen senkrechten Wand (2) des Beckens (1) unterbrochen ist;
- zwei gegenüberliegende, seitliche Wände und eine rückwärtige Wand, die über dem besagten, umlaufenden Flansch (5) befestigt sind, der während des Pressens des Beckens (1) mit Löchern und/oder senkrechten Zapfen (6) zur Befestigung der drei besagten Wände versehen wird;
- eine vordere Wand, die auf der Außenseite der vorderen Wand (2) des Beckens (1) befestigt wird und Löcher (7) und Zapfen (8) zur Befestigung und Zentrierung der besagten vorderen Wand aufweist.

2. Auf Rädern laufender Schubkasten, gemäß Anspruch 1 dadurch gekennzeichnet, daß die gegenüberliegenden Seitenwände (3) und die rückwärtige Wand (4) leicht zur Mitte des Beckens (1) hin geneigt sind.

3. Auf Rädern laufender Schubkasten, gemäß Anspruch 1 dadurch gekennzeichnet, daß sich auf der Außenseite der Seitenwände (3) des Bodenbeckens (1) eine Kunststofführung (1a) befindet, die aus demselben Material des Beckens (1) hergestellt und während des Pressens desselben (1) herausgearbeitet wird.

4. Auf Rädern laufender Schubkasten, gemäß Anspruch 1 dadurch gekennzeichnet, daß sich auf der Außenseite der Seitenwände (3) des Bodenbeckens (1) Nischen- (3a) und senkrechte Rippenpaare (3b) befinden, wobei erstere eine überstehende, waagrechte Sprosse (3c), letztere ein waagrechtes Loch (3d) aufweisen.

5. Auf Rädern laufender Schubkasten, gemäß Anspruch 1 dadurch gekennzeichnet, daß das Bodenbecken (1) auf der Unterseite ein Versteifungsgitter (9) besitzt.
